# EUROPÄISCHE PATENTSCHRIFT

(11) **EP 1 110 728 B1**
(45) Veröffentlichungstag und Bekanntmachung des Hinweises auf die Patenterteilung: **31.01.2007**
(21) Anmeldenummer: 00127631.0
(22) Anmeldetag: 16.12.2000
(51) Int. Cl.: B41F 31/02

(54) **Dosiersystem für Beschichtungsflüssigkeiten in einer Beschichtungseinheit**
Metering device for coating liquids in a coating unit
Système de dosage pour un liquide dans une unité de revêtement

(30) Priorität: 22.12.1999 DE 29922546 U
(43) Veröffentlichungstag der Anmeldung: 27.06.2001
(73) Patentinhaber: MAN Roland Druckmaschinen AG, 63075 Offenbach (DE)
(72) Erfinder: Schölzig, Jürgen, 55126 Mainz-Finthen (DE); Reschke, Guido, Dipl.-Ing., 65597 Hünfelden-Ohren (DE); Guba, Reihold, Dipl.-Ing., 64331 Weiterstadt (DE)
(74) Vertreter: Stahl, Dietmar

(56) Entgegenhaltungen:
- EP-A- 0 368 485
- DE-A- 4 444 034
- DE-A- 19 754 684
- US-A- 5 239 925
- US-A- 5 826 509

## Beschreibung

Die Erfindung betrifft ein Dosiersystem für Beschichtungsflüssigkeiten in einer Beschichtungseinheit, vorzugsweise für eine Druckmaschine bzw. eine Lackiermaschine, mit einem Kammerrakel und einer zugeordneten, mit Näpfchen und Stegen versehenen Rasterwalze.

### [Stand der Technik]

Ein Dosiersystem dieser Art ist als Kammerrakel mit einer zugeordneten Walze mit Näpfchen und Stegen aus EP 0 629 501 A1 bekannt. Das Kammerrakel weist ein endseitig geschlossenes Gehäuse mit einer im Inneren gebildeten Kammer und einem in Drehrichtung der Walze positiv angestelltem Schließrakelblatt und einem negativ angestelltem Arbeitsrakelblatt auf. Das Kammerrakel weist ferner eine im unteren Teil der Kammer einspeisende Zuführleitung und eine im oberen Teil der Kammer abführende Rücklaufleitung für das Beschichtungsmedium auf. Achsparallel zur Walze ist über die Länge der Kammer eine Bürste als Profilkörper mit der Innenwand des Gehäuses verbunden, welche mit dem Umfang der Walze in Kontakt ist. In einer ersten Ausbildung ist die Bürste annähernd mittig in der Kammer angeordnet, so dass ein oberes und ein unteres Reservoir innerhalb der Kammer gebildet wird. In einer weiteren Ausbildung mit einem einheitlichen Reservoir innerhalb der Kammer ist die Bürste in der Kammer dem positiv angestellten Schließrakelblatt direkt benachbart zugeordnet. Die Bürste soll das Eindringen von Luftbläschen in das Reservoir insgesamt bzw. in das untere Reservoir vermeiden, da dies sich negativ auf die Befüllung der Näpfchen bei einer Rasterwalze auswirkt.

Nachteilig ist hierbei, dass die Bürste durch den ständigen Kontakt zur Rasterwalze einem Verschleiß unterliegt und dass bei Verarbeitung von schnell aushärtenden Beschichtungsflüssigkeiten, wie z.B. Dispersionslack auf Wasserbasis, die Bürstenstruktur verklebt bzw. sich zumindest zusetzt und gereinigt werden muss.

Weiterhin ist aus EP 0 568 674 B1 ein Dosiersystem mit Kammerrakel und gerasterter Auftragwalze für die Verarbeitung von lösungsmittelhaltigen Druckflüssigkeiten, insbesondere für den Flexodruck, bekannt. Dieses Kammerrakel weist einen mit der Innenwand des Gehäuses verbundenen Profilkörper auf, welcher in Richtung Walze eine zur Walze in einem Abstand angeordnete Drucknase aufweist. Die Drucknase weist in Drehrichtung der Walze einen Rücksprung auf, um eine sprunghafte Querschnittserweiterung des Reservoirs in Drehrichtung der Walze hinter der Drucknase innerhalb der Kammer zu erzielen. Von Nachteil ist hierbei, dass bei dieser Ausbildung mögliche Luftbläschen von dem in Drehrichtung der Walze ersten Reservoir (Einspritz- und Vorwaschkammer) mit der Druckflüssigkeit in das zweite Reservoir (Nachspülkammer) transportiert werden können und dort den Befüllvorgang der Näpfchen der Auftragwalze beeinträchtigen können. Um dies zu verhindern weist der Profilkörper mit Drucknase einen Bypassschlitz und einen Entlüftungsschlitz auf, welche das erste mit dem zweiten Reservoir verbinden.
Bei der Verarbeitung von schnell aushärtenden Beschichtungsflüssigkeiten, wie z.B. Dispersionslack auf Wasserbasis, setzen sich die Flüssigkeiten, bedingt durch die aufwendige Kontur im Inneren dieses Kammergehäuses sowie der relativ engen Schlitze, leicht zu, so dass diese Ausbildung ausschließlich für lösemittelhaltige Druckflüssigkeiten geeignet ist.

### [Aufgabe der Erfindung]

Der Erfindung liegt die Aufgabe zugrunde, ein Dosiersystem der eingangs beschriebenen Art zu schaffen, dass die genannten Nachteile vermeidet, das insbesondere eine gleichmäßigere Befüllung der Näpfchen einer Rasterwalze gestattet und die Bildung von Bläschen innerhalb des Dosiersystemes reduziert.

Gelöst wird die Aufgabe erfindungsgemäß durch die Ausbildungsmerkmale des Hauptanspruches. Weiterbildungen ergeben sich aus den Unteransprüchen.

Ein erster Vorteil ist darin begründet, dass das Dosiersystem universell für höhere Maschinengeschwindigkeiten, insbesondere für Druckmaschinen, einsetzbar ist. Beispielhaft sei hier eine Bogenrotationsdruckmaschine mit ca. 15.000 Bogen/h angeführt.

Insbesondere bei Rasterwalzen mit größerem Schöpfvolumen wird durch die entleerten Näpfchen ein größeres Luftvolumen in den Kammerraum eines Kammerrakels eingetragen. Dies kann zu Beeinträchtigungen der Druckqualität führen. Vorteilhaft ist es deshalb, dass Dosiersysteme auch mit Rasterwalzen mit größerem Schöpfvolumenen einsetzbar sind und eine ausreichende Befüllung der Näpfchen gewährleistet ist, so dass auf dem Bedruckstoff keine Beeinträchtigungen im Glanz auftreten.

Ein Vorteil ist ebenso, dass ausgehend von der Rasterwalze eine gleichmäßigere Schichtdicke der Beschichtungsflüssigkeit auf dem Bedruckstoff in einer Druckmaschine gewährleistet wird.

Ein weiterer Vorteil besteht darin, dass das Kammerrakel durch eine einfache Gestaltung der Kontur im Innenraum leicht reinigbar ist und die Bildung von Nestern zum Absetzen von Beschichtungsflüssigkeit spürbar reduziert ist. Die einfache Kontur ist weiterhin vorteilhaft, wenn eine Reinigung des Kammerrakel und ggf. der Rasterwalze erforderlich ist.

Darüber hinaus ist es von Vorteil, dass die Bildung von Luftbläschen innerhalb des Kammerrakels spürbar reduziert und ist bei Auftreten von Luftbläschen diese direkt aus dem Inneren des Kammerrakels mittels Rücklaufleitung abführbar sind. Durch den lösbaren Einsatz eines Profilkörpers innerhalb des Kammerraumes wird das Vordringen von Luftbläschen in das dem Arbeitsrakelblatt zugeordneten Reservoir, welches für den Befüllvorgang entscheidend ist, spürbar reduziert und das Entstehen derartiger Bläschen in diesem Reservoir selbst ist deutlich verringert. Dadurch wird eine stabile Beschichtung mit hohem Glanzgrad auf dem Bedruckstoff erzielt.

Von Vorteil ist es schließlich, dass das Dosiersystem, speziell des Kammerrakel, - abhängig vom Beschichtungsauftrag - wahlweise mit einem einteiligen Reservoir (ohne Profilkörper) oder mit einem zweiteiligen Reservoir (mit Profilkörper) betreibbar ist. Hierzu ist der Profilkörper lösbar zumindest mit der Innenwand des Kammerraumes verbindbar.

### [Beispiele]

Die Erfindung soll an einem Ausführungsbeispiel in Form einer Bogenrotationsdruckmaschine näher erläutert werden.

Dabei zeigen schematisch:
- Fig. 1: eine Beschichtungseinheit in einer Rotationsdruckmaschine,
- Fig. 2: ein Dosiersystem,
- Fig. 3 a-e: Querschnittsausbildungen eines Profilkörpers,
- Fig. 4 a-d: Ausführungen für eine lösbare Verbindung.

Ein Dosiersystem 5 bestehend aus einer gerasterten Auftragwalze 3 mit Näpfchen und Stegen und einem Kammerrakel 4 ist in einer Beschichtungseinheit einem Formzylinder 2 zugeordnet. Der Formzylinder 2 trägt beispielsweise ein Gummituch (Flachdruckform) oder eine flexible Hochdruckform und weist einen Zylinderkanal auf. Dieser Formzylinder 2 ist mit einem bogenführenden Druckzylinder 1 in Funktionsverbindung, wobei der Druckzylinder 1 bezogen auf den Formzylinder 2 doppelt groß ausgebildet ist und zwei diametral versetzt angeordnete Bogenhaltesysteme für den Bogentransport in Förderrichtung 6 aufweist.

Der gerasterten Auftragwalze 3 ist in deren Drehrichtung 18 ein positiv angestelltes Schließrakelblatt 13 und ein negativ angestelltes Arbeitsrakelblatt 10, welche am Kammerrakel 4 angeordnet sind, zugeordnet. Das Kammerrakel 4 weist in an sich bekannter Weise ein Gehäuse mit stirnseitig angeordneten Begrenzungswänden auf, so dass zur gerasterten Auftragwalze 3 ein Kammerraum gebildet ist. Eine Zuführleitung 7 speist in ein zum Arbeitsrakelblatt 10 benachbartes Reservoir 11 (in Fig. 2 im unteren Bereich des Kammerraumes) eine Beschichtungsflüssigkeit ein und eine Rücklaufleitung 8 führt aus einem zum Schließrakelblatt 13 benachbarten Reservoir 12 (in Fig. 2 der obere Bereich des Kammerraumes) die überschüssige Beschichtungsflüssigkeit über ein nach oben offenes Auffangsystem 9 ab. Die Zuführ- und Rücklaufleitungen 7,8 werden mittels Förder- und Saugpumpe als Umlaufsystem betrieben.

Ein achsparallel zur gerasterten Auftragwalze 3 innerhalb des Kammerraumes des Kammerrakels 4 angeordneter Profilkörper 14 ist mit seiner Rückseite 25 mittels einer lösbaren Verbindung 15 mit der Innenwand 16 des Kammerraumes verbunden. Dabei ist die Innenwand 16 bevorzugt eben ausgebildet und die der Innenwand 16 zugeordnete Rückseite 25 des Profilkörpers 14 ist ebenfalls eben ausgebildet. In einer Weiterbildung kann die Innenwand 16 selbst einen Teil des Profilkörpers 14 lösbar formschlüssig aufnehmen.
Der Kammerraum des Kammerrakels 4 zur Aufnahme der Beschichtungsflüssigkeit ist durch den wahlweisen Einsatz des lösbar angeordneten Profilkörpers 14 in ein erstes Reservoir 11 im Bereich des Arbeitsrakelblattes 10 und ein zweites Reservoir 12 im Bereich des Schließrakelblattes 13 gebildet. Der Profilkörper 14 erstreckt sich dabei bevorzugt über die volle Länge innerhalb des Kammerraumes der Kammerrakel 4 und ist zur benachbarten Auftragwalze 3 berührungsfrei angeordnet, so dass sich zwischen Profilkörper 14 und dem Umfang der Auftragwalze 3 ein Spalt 17 einstellt, derart, dass der Spalt 17 ausgehend vom Reservoir 11 zum Reservoir 12 von einer Beschichtungsflüssigkeit durchströmt werden kann.

Die lösbare Verbindung 15 zwischen Innenwand 16 und Profilkörper 14 ist bevorzugt durch Formschluss oder Kraftschluss erzielbar. In Fig. 4 sind beispielhaft einige Ausführungen gezeigt. Der Aufbau des kammerrakels 4 ist identisch zur Ausbildung gem. Fig. 2, allerdings sind aus Gründen der Übersichtlichkeit die Zuführleitung und die Rücklaufleitung 7,8 nicht gezeigt.
Eine kraftschlüssige Verbindung dieser Art ist beispielsweise mittels achsparallel zur Auftragwalze 3 an der Innenwand 16 und/oder dem Profilkörper 14 angeordneten Permanentmagneten erzielbar (Fig. 4a). In einer weiteren Ausbildung gem. Fig. 4b ist der Profilkörper 14 mit einem spreizbaren Klemmkörper verbunden, wobei der Klemmkörper innerhalb des Kammerraumes lösbar lagefixiert die lösbare Verbindung 15 darstellt. In Fig. 4c ist der Profilkörper 14 in einem Klemmkörper aufgenommen, welcher formschlüssig, z.B. mittels Schraubenverbindung, mit der Innenwand 16 die lösbare Verbindung 15 bildet. Gemäß Fig. 4d ist der Profilkörper 14 formschlüssig mittels einer Schraubenverbindung mit der Innenwand 16 als lösbare Verbindung 15 ausgebildet.

Ausbildungen des Querschnittes des Profilkörpers 14 sind beispielhaft in Fig. 3 gezeigt. Dabei ist gem. Fig. 3a der Profilkörper 14 mit in Richtung Spalt 17 konkaver Krümmung 19 der Seitenflächen ausgebildet und die Vorderseite weist ein Plateau 21 auf. Alternativ sind die Seitenflächen und oder das Plateau 21 mit konvexer Krümmung 20 ausgebildet.
Gem. Fig. 3b ist der Querschnitt des Profilkörpers 14 mit einer halbkreisförmigen Krümmung 22, gem. Fig. 3c als Dreieck 24, gem. Fig. 3d als Trapez 23 und gem. Fig. 3 e als Rechteck/Quadrat 26 ausgebildet, wobei stets ein Spalt 17 zwischen dem Profilkörper 14 und der Auftragwalze 3 besteht.

Beispielsweise bei höheren Maschinengeschwindigkeiten und/oder bei Auftragwalzen 3 mit größerem Schöpfvolumenen ist der Profilkörper 14 an der Innenwand 16 mittels der lösbaren Verbindung 15 befestigbar. In Drehrichtung 18 der Auftragwalze 3 werden bereits im Reservoir 12 vorhandene Luftbläschen über die Rücklaufleitung 8 abgeführt, vorzugsweise abgesaugt. Der Profilkörper 14 verhindert weiterhin, das weitere Vordringen von Luftbläschen und je nach Beschichtungsflüssigkeit auch die mögliche Schaumbildung. Zusätzlich wird durch die zur Drehrichtung 18 der Auftragwalze 3 gegenläufige Strömungsrichtung der Beschichtungsflüssigkeit im Spalt 17 dem Vordringen der Luftbläschen entgegen gewirkt. Da der Spalt 17 im Verhältnis zu den Reservoiren 11, 12 relativ eng ist, erhöht sich der Druck der Beschichtungsflüssigkeit und verbessert die Befüllung der Näpfchen der Auftragwalze 3. Im Reservoir 11 erfolgt dann die endgültige Befüllung der Näpfchen mit Beschichtungsflüssigkeit und das negativ angestellte Arbeitsrakelblatt 10 streift die überschüssige Beschichtungsflüssigkeit von den Stegen der Auftragwalze 3 ab.

Für bestimmte Beschichtungsaufträge ist der Profilkörper 14 aus dem Kammerraum des Kammerrakels 4 entfernbar bzw. wieder einsetzbar.

### [Bezugszeichenliste]

- 1: Druckzylinder
- 2: Formzylinder
- 3: Auftragwalze
- 4: Kammerrakel
- 5: Dosiersystem
- 6: Förderrichtung
- 7: Zuführleitung
- 8: Rücklaufleitung
- 9: Auffangsystem
- 10: Arbeitsrakelblatt
- 11: Reservoir
- 12: Reservoir
- 13: Schließrakelblatt
- 14: Profilkörper
- 15: lösbare Verbindung
- 16: Innenwand
- 17: Spalt
- 18: Drehrichtung
- 19: konkave Krümmung
- 20: konvexe Krümmung
- 21: Plateau
- 22: halbkreisförmige Krümmung
- 23: Trapez
- 24: Dreieck
- 25: Rückseite
- 26: Rechteck/Quadrat

## Patentansprüche

1. Dosiersystem (5) für Beschichtungsflüssigkeiten in einer Beschichtungseinheit, vorzugsweise für eine Druckmaschine oder Lackiermaschine, mit einem Kammerrakel (4) und einer zugeordneten mit Näpfchen und Stegen versehenen Auftragswalze (3), wobei das Kammerrakel (4) wenigstens eine in den Kammerraum einspeisende Zuführleitung (7) eine aus dem Kammerraum abführende Rücklaufleitung (8) für Beschichtungsflüssigkeit und einen sich im Kammerraum an der Innenwand (16) zwischen der Zuführleitung (7) und der Rücklaufleitung (8) axial erstreckenden Profilkörper (14) aufweist und zwischen Profilkörper (14) und der Auftragswalze (3) ein Spalt (17) gebildet ist und der Profilkörper (14) den Kammerraum in ein erstes Reservoir (11) und ein zweites Reservoir (12) trennt, die durch den Spaltverbunden sind
**dadurch gekennzeichnet,**
**dass** der Profilkörper (14) mit der Innenwand (16) eine lösbare Verbindung (15) bildet und wahlweise an der Innenwand (16) des Kammerrakels (4) einsetzbar ist, dass bei Einsatz des Profilkörpers (14) das erste Reservoir (11) in Drehrichtung der Auftragswalze (3) einem negativ angestellten Arbeitsrakelblatt (10) zugeordnet ist und die Zuführleitung (7) in das erste Reservoir (11) einspeisend angeordnet ist und
**dass** zur Drehrichtung der Auftragswalze (3) die Strömungsrichtung der Beschichtungsflüssigkeit im Spalt (17) gegenläufig ist.

2. Dosiersystem nach Anspruch 1,
**dadurch gekennzeichnet,**
**dass** die lösbare Verbindung (15) formschlüssig oder kraftschlüssig ist.

3. Dosiersystem nach Anspruch 2,
**dadurch gekennzeichnet,**
**dass** die formschlüssig lösbare Verbindung (15) eine Schraubenverbindung oder eine Schnappverbindung ist.

4. Dosiersystem nach Anspruch 2,
**dadurch gekennzeichnet,**
**dass** die kraftschlüssig lösbare Verbindung (15) ein Permanentmagnetverbindung ist.

5. Dosiersystem nach Anspruch 1,
**dadurch gekennzeichnet,**
**dass** der Profilkörper (14) mit einer ebenen Rückseite (25) einen Querschnitt als Rechteck/Quadrat (26) aufweist und die Innenwand (16) eben ist.

6. Dosiersystem nach Anspruch 1,
**dadurch gekennzeichnet,**
**dass** der Profilkörper (14) mit einer ebenen Rückseite (25) einen Querschnitt mit konkaver Krümmung (19) oder einer konvexen Krümmung (20) zum Spalt (17) aufweist.

7. Dosiersystem nach Anspruch 1,
**dadurch gekennzeichnet,**
**dass** der Profilkörper (14) mit einer ebenen Rückseite (25) einen Querschnitt als Dreieck (24) oder Trapez (23) zum Spalt (17) aufweist.

## Claims

1. Metering system (5) for coating liquids in a coating unit, preferably for a printing machine or lacquering machine, with a chamber-type doctor-blade assembly (4) and with an assigned applicator roller (3) provided with wells and webs, the chamber-type doctor-blade assembly (4) having at least one supply line (7) feeding into the chamber space, one return line (8), leading away from the chamber space, for the coating liquid, and one profile body (14) extending axially in the chamber space on the inner wall (16) between the supply line (7) and the return line (8), a gap (17) being formed between the profile body (14) and the applicator roller (3), and the profile body (14) separating the chamber space into a first reservoir (11) and a second reservoir (12) which are connected by means of the gap, **characterized in that** the profile body (14) forms with the inner wall (16) a releasable connection (15) and can be used selectively on the inner wall (16) of the chamber-type doctor-blade assembly (4), **in that**, when the profile body (14) is used, the first reservoir (11) is assigned in the direction of rotation of the applicator roller (3) to a negatively set working doctor-blade (10) and the supply line (7) is arranged so as to feed into the first reservoir (11), and **in that** the direction of flow of the coating liquid in the gap (17) is contrary to the direction of rotation of the applicator roller (3).

2. Metering system according to Claim 1, **characterized in that** the releasable connection (15) is positive or non-positive.

3. Metering system according to Claim 2, **characterized in that** the positively releasable connection (15) is a screw connection or a snap connection.

4. Metering system according to Claim 2, **characterized in that** the non-positively releasable connection (15) is a permanent-magnetic connection.

5. Metering system according to Claim 1, **characterized in that** the profile body (14) has with a planar rear side (25) a cross section in the form of a rectangle/square (26) and the inner wall (16) is planar.

6. Metering system according to Claim 1, **characterized in that** the profile body (14) has with a planar rear side (25) a cross section with a concave curvature (19) or a convex curvature (20) in relation to the gap (17).

7. Metering system according to Claim 1, **characterized in that** the profile body (14) has with a planar rear side (25) a cross section in the form of a triangle (24) or trapezium (23) in relation to the gap (17).

## Revendications

1. Système de dosage (5) pour des liquides d'enduction dans une unité d'enduction, de préférence pour une machine à imprimer ou une machine de vernissage, avec une chambre à racle (4) et avec un cylindre applicateur (3) associé, muni de godets et de barrettes, la chambre à racle (4) comportant au moins un conduit d'alimentation (7) qui alimente l'espace de la chambre, un conduit de retour (8) débouchant de l'espace de la chambre pour un liquide d'enduction et un corps profilé (14) s'étendant en direction axiale dans l'espace de la chambre, sur la paroi intérieure (16), entre le conduit d'alimentation (7) et le conduit de retour (8), un interstice (17) étant formé entre le corps profilé (14) et le cylindre applicateur (3) et le corps profilé (14) divisant l'espace de la chambre en un premier réservoir (11) et en un deuxième réservoir (12), qui sont reliés par l'interstice,
**caractérisé en ce que**
le corps profilé (14) forme avec la paroi intérieure (16) une liaison amovible (15) et est utilisable au choix sur la paroi intérieure (16) de la chambre à racle (4),
si on utilise le corps profilé (14), le premier réservoir (11) est associé dans le sens de rotation du cylindre applicateur (3) à la lame de la racle (10) et le conduit d'alimentation (7) est disposé de façon à alimenter le premier réservoir (11), et
le sens de circulation du liquide d'enduction dans l'interstice (17) est opposé au sens de rotation du cylindre applicateur (3).

2. Système de dosage selon la revendication 1,
**caractérisé en ce que** la liaison amovible (15) est assurée par complémentarité de forme ou de force.

3. Système de dosage selon la revendication 2,
**caractérisé en ce que** la liaison amovible par complémentarité de forme (15) est un assemblage par vis ou par enclenchement.

4. Système de dosage selon la revendication 2,
**caractérisé en ce que** la liaison amovible par complémentarité de force (15) est un assemblage par aimant permanent.

5. Système de dosage selon la revendication 1,
**caractérisé en ce que** le corps profilé (14) avec une face arrière plane (25) comporte une section transversale sous forme de rectangle/carré (26) et **en ce que** la paroi intérieure (16) est plane.

6. Système de dosage selon la revendication 1,
**caractérisé en ce que** le corps profilé (14) avec une face arrière plane (25) comporte une section transversale sous la forme de courbure concave (19) ou de courbure convexe (20) vers l'interstice (17).

7. Système de dosage selon la revendication 1,
**caractérisé en ce que** le corps profilé (14) avec une face arrière plane (25) comporte une section transversale sous la forme d'un triangle (24) ou d'un trapèze (23) vers l'interstice (17).
